# FASCICULE DE BREVET EUROPEEN

(11) **EP 1 171 012 B1**
(45) Date de publication et mention de la délivrance du brevet: **02.07.2003**
(21) Numéro de dépôt: 00917171.1
(22) Date de dépôt: 10.04.2000
(51) Int. Cl.: A45C 11/18, B65D 83/08

(54) **ETUI POUR CARTES DIVERSES**
BEHÄLTER FÜR VERSCHIEDENE KARTEN
CASE FOR VARIOUS CARDS

(30) Priorité: 14.04.1999 FR 9904700
(43) Date de publication de la demande: 16.01.2002
(73) Titulaire: Solution Informatique Modulaire SARL, 34000 Montpellier (FR)
(72) Inventeur: ROLLAND, Dominique, F-34000 Montpellier (FR)
(86) Numéro de dépôt international: FR0000906
(87) Numéro de publication internationale: WO00060976

(56) Documents cités:
- WO-A-93/08714
- DE-A- 3 537 499
- FR-A- 2 462 359
- GB-A- 239 808

## Description

L'invention concerne un étui destiné à contenir des cartes, notamment de visite, de crédit, de jeu ou postales, de forme générale parallélépipèdique, du genre comportant deux faces opposées et quatre éléments de côté, opposés deux à deux, deux latéraux et deux transversaux, ainsi qu'un dispositif apte à permettre l'introduction des cartes dans l'étui et leur distribution à la demande.

Les étuis connus du genre en question comportent généralement des couvercles amovibles ainsi que des mécanismes, du type à ressort, facilitant le maintien et la sortie des cartes par une fente prévue sur le boîtier ou sur le couvercle.
Ils sont de conception complexe et onéreux et mettent en oeuvre divers outillages qu'il convient d'amortir sur de grandes séries.
En outre, cette complexité limite également le choix des matériaux possibles pour sa réalisation.
D'autres étuis sont illustrés par les documents suivants :
- GB-239808 qui traite d'une pince comportant deux faces réalisées en un matériau élastique et obtenues par pliage de manière à recevoir et maintenir des tickets ou autres;
- FR-2462359 qui traite d'un boîtier comportant une fente pour l'entrée et la sortie des tickets et nécessitant, pour son fonctionnement, d'une part, une rampe inclinée pour le guidage des tickets vers la fente de sortie et, d'autre part, un volet pivotant, opposé à ladite fente, pour l'introduction des tickets avec en plus une ouverture supérieure pour pousser ces derniers.
Le premier ne correspond pas à un êtui fermé destiné à contenir et à protéger des cartes.
Le second est complexe dans son fonctionnement et dans sa réalisation,

C'est dans le but de remédier à ces divers inconvénients que le déposant a conçu un étui de conception simple, facile à réaliser et ne nécessitant aucun mécanisme associé.
Il se caractérise essentiellement en ce que le dispositif permettant l'introduction et la distribution des cartes est réalisé au moyen d'une des deux faces qui comporte des fentes latérales situées sur ses bords latéraux en regard des éléments de côté latéraux opposés et une fente transversale située sur l'un de ses bords transversaux en regard de l'un des éléments de coté transversaux opposés de telle manière que la face concernée, qui n'est reliée au reste de l'étui que par un bord transversal, soit écartée dudit étui, par flexion, à chaque passage des cartes.
Il peut être réalisé d'un seul tenant par découpe et pliage d'une plaque en carton, plastique, métal ou autre matériau.
Il peut être également réalisé en matière plastique injectée.

Les caractéristiques et les avantages de l'invention vont apparaître plus clairement à la lecture de la description détaillée qui suit d'au moins un mode de réalisation préféré de celle-ci donné à titre d'exemple non limitatif et représenté aux dessins annexés.
Sur ces dessins :
- la figure 1 est une vue en perspective de l'étui selon l'invention;
- la figure 2 est une vue de détail de la jonction entre la face flexible et les éléments de côté en regard;
- la figure 3 est une vue à plat des lignes de découpe et de pliage dans la réalisation mettant en oeuvre la technique de découpe et de pliage.

L'étui représenté aux figures est destiné à contenir des cartes (1), notamment de visite, de crédit, de jeu ou postales.
Il est de forme générale parallélépipèdique du genre comportant deux faces opposées (2) et (3) et quatre éléments de côté, opposés deux à deux, deux latéraux (4) et (5) et deux transversaux (6) et (7), ainsi qu'un dispositif apte à permettre l'introduction des cartes dans l'étui et leur distribution à la demande.
Le dispositif permettant l'introduction et la distribution des cartes (1) est réalisé au moyen d'une des deux faces (2,3), par exemple la face (2), qui comporte des fentes latérales (8) et (9) situées sur ses bords latéraux en regard des éléments de côté latéraux opposés (4) et (5) et une fente transversale (10) située sur l'un de ses bords transversaux en regard de l'un des éléments de côté transversaux opposés (6,7) de telle manière que la face (2) concernée, qui n'est reliée au reste de l'étui que par son bord transversal (15), soit écartée dudit étui, par flexion, à chaque passage des cartes (1).
Les faces (2) et (3) et les éléments de côté (5) et (6) comportent respectivement des découpes (11), (12), (13) et (14) aptes à permettre la préhension digitale des cartes (1) à introduire ou à distribuer.
L'étui peut être réalisé d'un seul tenant par découpe et pliage d'une plaque (20) selon les lignes de pliage (16) et (17) pour les éléments de côté latéraux (4) et (5), (18) et (19) pour les éléments de côté transversaux (6) et (7) et (15) pour la face (2).
Il peut être également réalisé en matière plastique injectée, soit d'un seul tenant avec pliage ultérieur de l'élément de côté (6) par exemple, soit en deux parties emboîtables.
La jonction entre le bord transversal de la face (2) et le bord transversal de l'élément de côté (6) peut être biseauté pour faciliter l'introduction et la distribution des cartes.
De même, les jonctions entre d'une part le bord transversal et les bords latéraux de la face (2) et d'autre part le bord transversal de l'élément de côté (6) et les bords latéraux des éléments de côté (4) et (5) peuvent être biseautés pour la même raison.
L'étui peut être réalisé en matériau choisi notamment parmi le papier, le carton, le plastique ou le métal.

Bien entendu, l'invention n'est pas limitée aux modes de réalisation décrits et représentés pour lesquels on pourra prévoir d'autres variantes, en particulier dans :
- la forme, les proportions et les dimensions des différents éléments constitutifs de l'étui;
- la longueur des fentes latérales en fonction de la flexibilité du matériau utilisé;
- la forme des découpes pour la préhension digitale des cartes;
- les matériaux utilisés;
- les techniques de fabrication envisageables.

## Revendications

1. Etui destiné à contenir des cartes (1), notamment de visite, de crédit, de jeu ou postales, de forme générale parallélépipèdique, du genre comportant deux faces opposées (2) et (3) et quatre éléments de côté, opposés deux à deux, deux latéraux (4) et (5) et deux transversaux (6) et (7), ainsi qu'un dispositif apte à permettre l'introduction des cartes dans l'étui et leur distribution à la demande;
**caractérisé en ce que** le dispositif permettant l'introduction et la distribution des cartes (1) est réalisé au moyen d'une des deux faces (2,3) qui comporte des fentes latérales (8) et (9) situées sur ses bords latéraux en regard des éléments de côté latéraux opposés (4) et (5) et une fente transversale (10) située sur l'un de ses bords transversaux en regard de l'un des éléments de côté transversaux opposés (6,7) de telle manière que la face concernée (2), qui n'est reliée au reste de l'étui que par son bord transversal (15), soit écartée dudit étui, par flexion, à chaque passage des cartes (1).

2. Etui, selon la revendication 1, **caractérisé en ce que** les faces (2) et (3) et les éléments de côté (5) et (6) comportent respectivement des découpes (11), (12), (13) et (14) aptes à permettre la préhension digitale des cartes (1) à introduire ou à distribuer.

3. Etui, selon la revendication 1, **caractérisé en ce qu'**il est réalisé d'un seul tenant par découpe et pliage d'une plaque (20) selon les lignes de pliage (16) et (17) pour les éléments de côté latéraux (4) et (5), (18) et (19) pour les éléments de côté transversaux (6) et (7) et (15) pour la face (2).

4. Etui, selon la revendication 1, **caractérisé en ce qu'**il est réalisé en matière plastique injectée d'un seul tenant avec pliage ultérieur de l'élément de côté (6).

5. Etui, selon la revendication 1, **caractérisé en ce qu'**il est réalisé en matière plastique injectée en deux parties emboîtables.

6. Etui, selon l'une quelconque des revendications 3 à 5, **caractérisé en ce que** la jonction entre le bord transversal de la face (2) et le bord transversal de l'élément de côté (6) est biseautée.

7. Etui, selon l'une quelconque des revendications 3 à 5, **caractérisé en ce que** les jonctions entre d'une part le bord transversal et les bords latéraux de la face (2) et d'autre part le bord transversal de l'élément de côté (6) et les bords latéraux des éléments de côté (4) et (5) sont biseautées.

8. Etui, selon la revendication 4 ou la revendication 5, **caractérisé en ce que** la longueur des fentes latérales (8) et (9) est variable en fonction de la flexibilité du matériau utilisé.

9. Etui, selon la revendication 1, **caractérisé en ce qu'**il est réalisé dans un matériau choisi notamment parmi le papier, le carton, le plastique ou le métal.

## Patentansprüche

1. Eine allgemein parallelepipedische Gestalt aufweisender, zur Aufbewahrung von insbesondere Visiten-, Kredit-, Spiel- oder auch Postkarten (1) bestimmter Behälter vom Typ der zwei gegenüberliegenden Oberflächen (2) und (3) und vier paarweise gegenüberliegenden Seitenteile von denen zwei (4) und (5) seitlich und zwei (6) und (7) querdurch angeordnet sind, sowie eine das Einstecken der Karten in den Behälter und ihre bedarfsmäßige Ausgabe erlaubende Vorrichtung umfaßt; **dadurch gekennzeichnet, daß** die das Einstecken und die Ausgabe der Karten (1) erlaubende Vorrichtung durch eine. der zwei Oberflächen (2, 3) durchgeführt ist, wobei diese eine Oberfläche zwei seitlich angeordneten, sich an ihren seitlichen Rändern gegenüber den gegenüberliegenden, seitlich angeordneten Seitenteilen (4) und (5) befindenden Schlitze (8) und (9) und einen querdurch angeordneten, sich an einem von ihren querdurch angeordneten Rändern gegenüber einer der seitlich angeordneten Seitenteilen (6, 7) befindenden Schlitz (10) umfaßt, so daß die in Frage kommende Oberfläche (2), die mit dem Rest des Behälters nur durch ihren querverlaufenden Rand (15) verbunden ist, zu jedem Durchgang der Karten (1) durch Biegung aufgeklappt wird.

2. Behälter nach Anspruch 1, **dadurch gekennzeichnet, daß** die Oberflächen (2) und (3) und die Seitenteile (5) und (6) Ausschnitte (11), (12) bzw. (13), (14) aufweisen, die das digitale Greifen der einzusteckenden oder auszugebenden Karten (1) erlauben.

3. Behälter nach Anspruch 1, **dadurch gekennzeichnet, daß** er einstückig durch Stanzen und Biegen einer Platte (20) entlang der Biegelinien (16) und (17) für die seitlich angeordneten Seitenteile (4) und (5), (18) und (19) für die querdurch angeordneten Seitenteile (6) und (7), und (15) für die Oberfläche (2) hergestellt ist.

4. Behälter nach Anspruch 1, **dadurch gekennzeichnet, daß** er einstückig aus spritzgegossenem Kunststoff mit nachträglicher Biegung des Seitenteils (6) hergestellt ist.

5. Behälter nach Anspruch 1, **dadurch gekennzeichnet, daß** er aus spritzgegossenem Kunststoff in zwei aufeinander aufsteckbaren Bestandteilen hergestellt ist.

6. Behälter nach irgendeinem der Ansprüche 3 bis 5, **dadurch gekennzeichnet, daß** der querdurch angeordnete Rand der Oberfläche (2) und der querdurch angeordnete Rand des Seitenteils (6) sich schrägkantig vereinigen.

7. Behälter nach irgendeinem der Ansprüche 3 bis 5, **dadurch gekennzeichnet, daß** der querdurch angeordnete Rand und die seitlichen Ränder der Oberfläche (2) einerseits und der querdurch angeordnete Rand des Seitenteils (6) und die seitlichen Ränder der Seitenteile (4) und (5) andererseits sich schrägkantig vereinigen.

8. Behälter nach Anspruch 4 oder nach Anspruch 5, **dadurch gekennzeichnet, daß** die Länge der seitlichen Schlitze (8) und (9) in Abhängigkeit der Biegsamkeit des verwendeten Werkstoffs veränderlich ist.

9. Behälter nach Anspruch 1, **dadurch gekennzeichnet, daß** er aus einem besonders zwischen Papier, Karton, Kunststoff oder Metall ausgewählten Werkstoff hergestellt ist.

## Claims

1. A case designed to contain cards (1), namely visiting, business, credit, playing or post cards, said case having a generally parallelepipedal shape and of the kind comprising two large opposite faces (2) and (3) and four side elements, opposite to each other, two by two constituting two lateral elements (4) and (5) and two cross elements (6) and (7), as well as a device adapted for allowing that the cards are entered in the case and distributed at request;
**characterized in that** said device allowing to introduce and distribute cards (1) is embodied by means of one of said two faces (2,3) comprising side slots (8) and (9) located on the side edges in front of opposite side edge elements (4) and (5) and a cross slot (10) located in one of its cross edges in front of one of the opposite cross side elements (6,7) so that the face involved (2), which is only joined to the rest of the case by its cross edge (15), is taken apart from the said case, by bending, each time the cards (1) are passing through said side and cross slots (8, 9, 10).

2. A case, according to claim 1, **characterized in that** faces (2) and (3) and side elements (5) and (6) respectively comprise cuttings (11), (12), (13) and (14) adapted for allowing to hold with the fingers cards (1) to be introduced or to be distributed.

3. A case, according to claim 1, **characterized in that** it can be made of a single piece by cutting and folding a plate (20) along folding lines (16) and (17) for the elements of lateral sides (4) and (5), (18) and (19) for the cross side elements (6) and (7) and (15) for the face (2).

4. A case, according to claim 1, **characterized in that** it can also be made of injected plastic material, of a single piece with further folding side element (6).

5. A case, according to claim 1, **characterized in that** it is made in injected plastic material in two pieces to be fit together.

6. A case, according to any of claims 3 to 5, **characterized in that** the junction between the cross edge of face (2) and the cross edge of side element (6) is chamfered.

7. A case, according to any of the claims 3 to 5, **characterized in that** the junctions between on one hand the cross edge and the lateral edges of face (2) and on the other hand, the cross edge of side element (6) and the side edges of side elements (4) and (5) can be chamfered.

8. A case, according to claim 4 or claim 5, **characterized in that** the length of side slots (8) and (9) varies depending on the flexibility of the material used;

9. A case, according to claim 1, **characterized in that** the case is made of material selected, namely, from paper, cardboard, plastic or metal.
